# FASCICULE DE BREVET EUROPEEN

(11) **EP 2 308 789 B1**
(45) Date de publication et mention de la délivrance du brevet: **03.04.2013**
(21) Numéro de dépôt: 10186356.1
(22) Date de dépôt: 04.10.2010
(51) Int. Cl.: B66B 13/28

(54) **Chasse pieds pour ascenseur et son procédé de déploiement**
Fahrkorbschürze und Ausfahrverfahren
Toeguard and method of deployment

(30) Priorité: 09.10.2009 FR 0957081
(43) Date de publication de la demande: 13.04.2011
(73) Titulaire: Prudhomme SA, 94140 ALFORTVILLE (FR)
(72) Inventeur: Lassiaz, Philippe, 94700, MAISONS ALFORT (FR)
(74) Mandataire: Cabinet Plasseraud

(56) Documents cités:
- EP-A1- 1 854 758
- EP-A2- 1 118 576
- DE-A1- 10 065 101

## Description

La présente invention concerne un procédé de déploiement d'un chasse pieds pour ascenseur, un chasse pieds, un compas pour leur mise en oeuvre et ses applications.

La construction et l'installation des ascenseurs pour bâtiments existants sont l'objet de règles de sécurité. La norme française XP/P/82-511 et 611 d'avril 1999 impose la présence d'un dispositif de protection d'au moins 750 mm de hauteur installé sous la cabine d'ascenseur afin d'interdire l'accès à l'espace situé directement en dessous de ladite cabine. Ce dispositif comprenant au moins un panneau de la largeur d'une porte palière et protégeant sur la hauteur précitée est appelé chasse pieds. Il protège en effet les pieds des utilisateurs lorsque la cabine ne s'arrête pas exactement au niveau d'un palier. Si le décalage est important, ce dispositif protège d'une chute dans la cage de l'ascenseur.

Si l'installation de tels dispositifs est relativement aisée dans les nouvelles installations, puisqu'il suffit de concevoir un fond de cage d'ascenseur suffisamment profond, la rénovation crée des problèmes, notamment dans le cas de fonds de cage d'ascenseur peu profonds. En effet, dans les bâtiments existants, le fond de cage est souvent insuffisant pour contenir toute la hauteur du dispositif de protection lorsque la cabine d'ascenseur est dans au niveau le plus inférieur.

EP 1854758 (A1) décrit un tablier chasse pieds en trois parties télescopiques pour une cabine d'ascenseur, qui comporte trois sections télescopiques substantiellement en forme de plaque. Le tablier a un dispositif manuel de blocage, un dispositif manuel de déverrouillage et un amortisseur pour freiner le mouvement d'une position rétractée vers une position déployée. En position rétractée, deux sections du tablier chevauchent la section de base.

Il serait donc souhaitable de disposer d'un chasse pieds comprenant plusieurs panneaux télescopiques ou même mieux, également escamotables. Un tel chasse pieds devrait pouvoir se déployer en position active, de préférence lentement pour éviter les chocs, pouvoir se bloquer en position active et résister à une poussée radiale (perpendiculaire à la direction de déplacement de l'ascenseur.

Or après de longues recherches insatisfaisantes, la demanderesse a mis au point un procédé de déploiement d'un dispositif de protection et un dispositif de protection donnant satisfaction, fondés sur un compas d'articulation muni d'une pièce multifonctionnelle de conception originale. Les problèmes rencontrés ont notamment été les suivants:
- imaginer une procédure simple , sure et efficace tant d'ouverture que de fermeture d'un chasse-pieds et à cette fin imaginer un pocédé basculant et un dispositif originaux,
- limiter la vitesse d'ouverture en basculement, compte tenu du poids des pièces,
- retenir les panneaux lors du basculement
- autoriser le déploiement des panneaux à la fin du basculement
- verrouiller les compas (ou jambes de force) lors du repliage de l'ensemble.

C'est pourquoi la présente demande a pour objet un procédé de déploiement d'un chasse pieds comprenant deux, trois ou quatre panneaux télescopiques coulissants dont un panneau proximal et un panneau distal, le panneau proximal étant fixé pivotant sous une cabine d'ascenseur et étant solidairement muni d'un compas limitant le pivotement pour que les panneaux télescopiques coulissants soient environ verticaux lorsque le compas est déployé, le panneau distal en position déployée étant éloigné de la cabine d'ascenseur, et les panneaux étant initialement placés environ parallèlement au plancher de la cabine d'ascenseur et verrouillés en cette position, dans lequel
- on déverrouille les panneaux, ce qui provoque leur pivotement vers une position verticale et l'ouverture du compas,
- le compas étant muni d'une pièce multifonctionnelle prévue vers l'extrémité distale du compas, ladite pièce multifonctionnelle comprenant deux saillies dirigées vers l'intérieur des plaques, l'une de repliement et l'autre de blocage, la saillie de blocage bloquant initialement le déploiement du panneau distal, les saillies étant de préférence longitudinalement décalées l'une par rapport à l'autre vis-à-vis du compas,
- l'ouverture du compas produisant la rotation de la pièce multifonctionnelle et de la saillie de blocage et en conséquence le déblocage d'un élément du panneau distal, autorisant ainsi le déploiement environ vertical dudit panneau distal et en conséquence du ou des panneaux intermédiaires optionnels,
- et en ce que le panneau distal entraine vers le bas le ou les panneaux intermédiaires optionnels.

Les saillies peuvent être longitudinalement superposées mais elles sont de préférence décalées l'une par rapport à l'autre vis-à-vis de la longueur du compas Ainsi l'une peut être qualifiée de "distale" et l'autre de "proximale".

Un chasse pieds mis en oeuvre dans l'invention comprend deux, trois ou quatre mais de préférence deux ou trois, particulièrement trois panneaux télescopiques coulissants. Un nombre plus élevé de panneaux télescopiques coulissants est techniquement possible mais alourdit et rend inutilement plus complexe le chasse pieds de l'invention.

La hauteur déployée des panneaux peut aller de 1,5 à 0,3, de préférence de 1,0 à 0,4, notamment de 0,8 à 0,4, tout particulièrement de 0,75 à 0,55 mètre.

La hauteur de chaque panneau peut aller de 0,75 à 0,10 , de préférence de 0,60 à 0,15 , notamment de 0,4 à 0,25 , tout particulièrement de 0,30 à 0,25 mètre.

Le panneau proximal est fixé pivotant sous une cabine d'ascenseur. Il peut y être directement fixé, mais dans des conditions préférentielles de mise en oeuvre de l'invention, le panneau proximal est indirectement fixé à la cabine par un coffrage qui est lui-même fixé à la cabine.

L'axe de pivotement du panneau proximal est avantageusement prévu environ parallèlement au plancher de la cabine d'ascenseur.

Le côté proximal du compas est fixé par pivot au coffrage ou à la cabine d'ascenseur et du côté distal de préférence à proximité du côté distal du panneau proximal.

Les panneaux sont initialement placés environ parallèlement au plancher de la cabine d'ascenseur et verrouillés en cette position. Par "environ parallèlement" on entend ici que les panneaux forment un angle pouvant aller de - 30 ° à + 30 °, avantageusement de - 20 ° à + 20 °, de préférence de - 10 ° à + 10°, notamment sont horizontaux.

Dans des conditions préférentielles de mise en oeuvre du procédé ci-dessus décrit, le panneau distal ou un panneau intermédiaire appuie sur la saillie de blocage du compas pour le bloquer en position ouverte.

La présente demande a aussi pour objet un procédé de repliement d'un chasse pieds ci-dessus, notamment après déploiement comme ci-dessus, caractérisé en ce que
- on provoque la remontée du panneau distal
- une partie du panneau distal venant alors appuyer sur la saillie de repliement de la pièce multifonctionnelle ce qui provoque son pivotement et en conséquence le déblocage du compas, ce qui autorise le pivotement vertical des panneaux
- la saillie de blocage de la pièce multifonctionnelle pivotant également et venant bloquer le panneau distal en position repliée.
- on provoque le pivotement des panneaux pour les replier en position environ horizontale.

Dans des conditions préférentielles de mise en oeuvre du procédé ci-dessus décrit, la remontée du panneau distal entraine la remontée du ou des panneaux intermédiaires optionnels.

La présente demande a aussi pour objet, notamment pour la mise en oeuvre du procédé ci-dessus décrit, un chasse pieds comprenant deux, trois ou quatre panneaux télescopiques coulissants dont un panneau proximal et un panneau distal, le panneau proximal étant en position déployée celui qui est le plus proche du palier d'ascenseur et étant prévu pivotant sous une cabine d'ascenseur et étant aussi solidairement muni d'un compas limitant le pivotement des panneaux télescopiques coulissants pour que lesdits panneaux télescopiques coulissants soient environ verticaux en position déployée, le panneau distal étant en position déployée celui qui est le plus éloigné du palier d'ascenseur, et les panneaux étant initialement placés environ parallèlement au plancher de la cabine d'ascenseur et verrouillés en cette position, caractérisé en ce que le compas est muni d'une pièce multifonctionnelle solidairement prévue vers l'extrémité distale du compas, ladite pièce multifonctionnelle comprenant deux saillies dirigées vers l'intérieur des plaques, les saillies étant de préférence longitudinalement décalées vis-à-vis du compas, le panneau distal comprenant un organe coopérant avec la saillie de blocage bloquant le panneau distal avant déploiement et après repliement lorsque le panneau distal arrive en butée, le panneau distal comprenant aussi une langue formant butée coopérant avec la saillie de repliement de la pièce multifonctionnelle pour la pousser en fin de course de repliement dudit panneau distal et provoquer le déblocage du compas et son début de fermeture.

Les panneaux télescopiques coulissants sont avantageusement montés sur glissières.

Dans des conditions préférentielles de mise en oeuvre de l'invention, le chasse pieds ci-dessus comprend en outre un câble de traction fixé au panneau distal pour replier l'ensemble du dispositif, accessible depuis la palier. Le câble de traction est avantageusement rangé dans un enrouleur automatique par exemple à ressort, fixé au panneau distal.

Dans encore d'autres conditions préférentielles de mise en oeuvre de l'invention, le chasse pieds ci-dessus renferme en outre un amortisseur installé entre le panneau distal et le panneau proximal, avantageusement deux amortisseurs, lorsque le chasse pieds comprend seulement un panneau distal et un panneau proximal. Un amortisseur freine la descente du ou des panneaux télescopiques autres que le panneau proximal qui est fixe en translation.

Un chasse pieds ci-dessus comprenant un panneau intermédiaire renferme avantageusement deux amortisseurs installés entre le panneau proximal et le panneau intermédiaire et un seul amortisseur installé entre le panneau intermédiaire et le panneau distal.

De préférence, le ou les amortisseurs installés entre le panneau proximal et le panneau distal travaillent en poussée. En présence d'un panneau intermédiaire, le ou les amortisseurs installés entre le panneau proximal et le panneau intermédiaire travaillent avantageusement en poussée. Le ou les amortisseurs installés entre le panneau distal et le panneau intermédiaire travaillent en poussée ou en retenue, avantageusement ce dernier.

Dans encore d'autres conditions préférentielles de mise en oeuvre de l'invention, le dispositif comprend en outre un vérin, avantageusement deux vérins, pour ralentir le basculement des panneaux vers le bas lors de l'ouverture. Ceux-ci sont de préférence installés entre une partie, avantageusement distale, du panneau proximal et un point d'attache directe ou indirecte (coffrage par exemple) sur une cabine d'ascenseur.

Dans toujours d'autres conditions préférentielles de mise en oeuvre de l'invention, le chasse pieds ci-dessus est installé dans un coffrage. Ainsi, on peut directement installer le coffrage avec le chasse pieds sous une cabine d'ascenseur. En un nombre limité d'opérations.

Le compas étant un compas d'articulation, chacune de ses extrémités est montée sur un pivot, du côté distal à un panneau proximal, du côté distal à une cabine d'ascenseur ou de préférence à un coffrage de rangement du dispositif. Le pivot peut ainsi se déplier pour déterminer l'ouverture maximale des panneaux, et se replier pour rangement des panneaux vers l'horizontale.

Dans encore d'autres conditions préférentielles de mise en oeuvre de l'invention, un ensemble de butées prévues sur les panneaux détermine des positions extrêmes de déploiement et de repliement des chasse pieds de l'invention.

Un chasse pieds préféré de l'invention comprend un amortisseur coopérant avec une élingue de traction solidaire du panneau proximal pour ralentir l'ouverture en basculement des panneaux télescopiques coulissants.

Un autre chasse pieds préféré de l'invention comprend un système de verrouillage en position repliée associé à un contact électrique signalant ladite position repliée.

Dans encore d'autres conditions préférentielles de mise en oeuvre de l'invention, un chasse pieds de l'invention comprend un bras articulé associé à un ou plusieurs contacts signalant la position déployée dudit chasse pieds, ledit bras articulé étant d'un côté solidaire du panneau proximal et de l'autre du panneau distal.

Les pièces travaillant le plus durement du chasse pieds de l'invention sont avantageusement réalisées en acier. Certaines pièces travaillant durement, à fins d'allègement peuvent aussi être réalisées en aluminium ou alliage d'aluminium comme les panneaux, notamment distal ou intermédiaire(s) optionnel(s).

A noter que dans la présente demande, classiquement l'article indéfini "un" doit être considéré comme un pluriel générique (signification de "au moins un" ou encore "un ou plusieurs"), sauf lorsque le contexte montre le contraire (1 ou "un seul"). Ainsi, par exemple, lorsque l'on dit ci-dessus que l'on prévoit un compas, il s'agit d'un ou plusieurs compas notamment deux compas, l'un à gauche, l'autre à droite du chasse pieds.

L'homme de l'art appréciera que le compas particulier décrit ci-dessus est un élément important du procédé et du dispositif et a été conçu pour leur mise en oeuvre. Il permet les fonctions suivantes en commençant par la position où les panneaux sont rangés:
- position pliée ou partiellement pliée du compas: blocage de la translation du panneau distal grâce à la saillie de blocage de la pièce multifonctionnelle en faisant obstacle à un téton dudit panneau distal,
- position ouverte du compas: libération de la translation du panneau distal par dégagement du téton dudit panneau distal,
- position ouverte du compas: détermination de la position d'ouverture maximale des panneaux et blocage des panneaux dans cette position,
- position ouverte du compas: blocage de la descente d'un panneau intermédiaire et blocage des panneaux dans cette position en maintenant le compas en position ouverte par pression sur la saillie de repliement de la pièce multifonctionnelle,
- position remontée ou partiellement remontée du compas: déblocage et fermeture du compas par pression des langues formant butée prévues latéralement sur le côté distal du panneau distal,
- position pliée ou partiellement pliée du compas: blocage avant fermeture de la translation du panneau distal grâce à la saillie de blocage de la pièce multifonctionnelle en faisant obstacle à un téton dudit panneau distal.

C'est pourquoi la présente demande a enfin pour objet un compas comportant deux branches et deux extrémités, comprenant solidairement à l'une de ses extrémités une pièce multifonctionnelle installée du côté interne de fermeture du compas, ladite pièce comprenant deux saillies installées avantageusement consécutivement dans la direction longitudinale du compas, les extrémités du compas étant agencées pour pivoter. Les extrémités du compas sont avantageusement alésées en accord avec le pivot de ses deux branches.

La longueur de chaque branche du compas peut aller de 0,7 à 0,1, de préférence de 0,5 à 0,15 , notamment de 0,4 à 0,15 , tout particulièrement de 0,3 à 0,2 mètre.

Le compas et les saillies doivent avoir une résistance adaptée à leur utilisation. Les branches du compas sont avantageusement réalisées en acier comme les saillies.

Une saillie sera avantageusement un téton par exemple serti, de diamètre environ 2 à 0,5 cm, particulièrement de 1,5 à 0,5 cm et tout particulièrement d'environ 1 cm. Sa longueur (dimension transversale par rapport à la longueur du compas) sera avantageusement de 0,5 à 5, de préférence de 0,5 à 4, notamment de 1 à 3, particulièrement de 1,5 à 2,5 cm et tout particulièrement d'environ 2 cm

Les dispositifs objet de la présente invention possèdent de très intéressantes qualités. Ils permettent notamment d'être utilisés pour des cuvettes d'ascenseur peu profondes. Ils peuvent ne se déployer qu'en position semi verticale et de disposer d'un verrouillage automatique des jambes de force (compas). Ils ont une grande résistance à une force radiale et les jambes de force se replient automatiquement lors du repliement de l'ensemble. Le déploiement peut être amorti.

Ces qualités sont illustrées ci-après dans la partie expérimentale. Elles justifient l'utilisation des chasse pieds ci-dessus décrits, dans la protection des personnes lors des dysfonctionnements ou réparations d'ascenseurs.

C'est pourquoi la présente demande a enfin pour objet un procédé de protection dans lequel on installe un dispositif ci-dessus sous une cabine d'ascenseur.

Les dispositifs décrits ci-dessus trouvent aussi leur application dans les mobiliers dits "gain de place" escamotables ou repliables. Par exemple ils peuvent être utilisés pour déployer et ranger un écran de projection, une échelle télescopique ou un escalier escamotable.

Les conditions préférentielles de mise en oeuvre des procédés ci-dessus décrites s'appliquent également aux autres objets de l'invention visés ci-dessus, notamment aux chasse pieds de l'invention et inversement.

L'invention sera mieux comprise si l'on se réfère aux dessins annexés sur lesquels
- la figure 1 représente une vue en perspective de l'extrémité distale d'un compas avec une pièce multifonctionnelle de l'invention depuis l'extérieur.
- la figure 2 représente une vue en perspective de l'extrémité distale d'un compas avec une pièce multifonctionnelle de l'invention depuis l'intérieur.
- la figure 3 représente une vue de côté d'un chasse pieds comprenant trois panneaux télescopiques coulissants en position non déployée et un coffrage, dans une position entre le déblocage et l'arrivée en position environ verticale des panneaux,

la figure 4 représente une vue en perspective analogue à la figure 3,
la figure 5 représente une vue en perspective analogue aux figures 3 et 4, les panneaux télescopiques étant arrivés en position presque remontée, le compas étant alors entièrement ouvert et prêt au déblocage,
la figure 6 représente une vue en perspective analogue aux figures 3, 4 et 5, les panneaux télescopiques étant déployés en position environ verticale
la figure 7 représente une vue de côté d'un chasse pieds replié dans un coffrage.

Dans la description qui suit, le montage est expérimental et divers modes ou formes de réalisation sont possibles. Par exemple la pièce multifonctionnelle est fixée par soudure sur un compas mais peut être réalisée d'une pièce avec le bras distal du compas.

Sur la figure 1, on distingue l'extrémité distale d'un compas 1 de section transversale en U, sur lequel est fixée par soudure une pièce multifonctionnelle 2 de l'invention. Le compas 1 étant un compas d'articulation, chacune de ses extrémités est montée sur un pivot, du côté distal à un panneau proximal 8, du côté distal à une cabine d'ascenseur ou comme représenté ici, à un coffrage 7 de rangement du dispositif. La pièce multifonctionnelle 2 vue de côté est une plaque 3 en forme de L, installée du côté de la fermeture du compas. Elle comprend un repli longitudinal 4 allongé prévu environ parallèlement à la longueur du bras du compas 1. Elle comprend deux saillies 5 (cachée sur cette figure) et 6 dirigées vers l'intérieur du dispositif. On trouve une saillie de repliement appelée saillie distale en raison de sa position, saillie distale qui est un téton 5 serti en acier de diamètre environ 1 cm et de longueur d'environ 2 cm et une saillie de blocage 6 appelée aussi saillie proximale en raison de sa position, qui est elle-même un coude transversal de la plaque 3 pour procurer un décrochement.

Sur la figure 2, on distingue les mêmes éléments, ainsi que la saillie de repliement qui est un téton 5.

Sur la figure 3, on distingue le coffrage 7 environ parallélépipédique dans lequel sont repliés à l'origine les panneaux. Le déverrouillage des panneaux est intervenu, ce qui a provoqué leur pivotement vers la verticale (voir flèche) et l'ouverture partielle du compas 1 dont les deux branches ne sont pas encore alignées. On distingue un côté du panneau proximal 8 et une petite partie distale du panneau distal 9. Le panneau distal 9 est muni d'un profilé 10 protubérant installé parallèlement aux flancs des panneaux et muni d'un téton 11 transversal. A l'origine lorsque les panneaux sont repliés dans le coffrage, la saillie de blocage 6 en coopération avec le téton 11 transversal bloque les mouvements de translation relative des panneaux. Dans la position représentée, l'ouverture du coffrage a provoqué le pivotement antihoraire (horaire vu du côté opposé) des panneaux et en conséquence le pivotement antihoraire (horaire vu du côté opposé) du bras distal du compas 1 par rapport à son axe distal de rotation matérialisé par un pivot 12, et de ce fait de la pièce 2 multifonctionnelle de l'invention laissant progressivement le passage vers le bas au téton 11 transversal et de ce fait au panneau distal 9. On observe aussi une patte protubérante prévue latéralement sur le panneau distal 9 et dont on expliquera ensuite la fonction.

La figure 4 représente une vue en perspective analogue à la figure 3, lors de la fermeture. On observe tout d'abord la symétrie générale de l'ensemble des éléments structurels. On observe ensuite les pattes protubérantes 13 en coin profilé installées latéralement et distalement sur le panneau distal 9. Lors de la fermeture, les pattes protubérantes 13 en coulissant viennent pousser le téton 5 de la pièce 2 multifonctionnelle de l'invention, provoquant son pivotement et en conséquence celui du bras distal du compas 1 par rapport à son axe distal de rotation 12 et ainsi le début de fermeture du compas, autorisant de ce fait le pivotement des panneaux pour leur rangement dans le coffrage 7.

La figure 5 montre une phase de remontée avant repliement mais peut aussi illustrer la poursuite de l'ouverture complète du dispositif (et sa fermeture comme indiqué ci-après). L'ouverture totale du compas 1 dont les deux branches sont alignées a été atteinte. Les tétons transversaux 11 du panneau distal 9 n'étant plus bloqués par les saillies de blocage 6 des pièces multifonctionnelles 2, le panneau distal 9 peut être entrainé par son poids et entrainer avec lui le panneau intermédiaire peu visible sur cette figure.

La figure 6 illustre la poursuite de l'ouverture complète du dispositif. Le panneau distal 9 a été entrainé par son poids et a entrainé avec lui le panneau intermédiaire 14. La descente des panneaux a été ralentie par un jeu d'amortisseurs 20, 21 prévus entre le panneau proximal 8 et le panneau intermédiaire 14 et entre le panneau intermédiaire 14 et le panneau distal 9.

Le panneau intermédiaire 14 est latéralement muni de cornières en L 15 qui viennent buter sur le téton 5 de la pièce 2 multifonctionnelle pour limiter la translation vers le bas du panneau intermédiaire 14 et verrouiller le compas. De même un système de butées limite la translation vers le bas du panneau distal 9 vis-à-vis du panneau intermédiaire 14.

La figure 6 illustre aussi la fermeture du dispositif. La traction, relayée par poulie, sur un câble non représenté relié au coffrage, produit la remontée du panneau distal 9 dont le côté proximal vient en butée d'un repli distal 17 du panneau intermédiaire 14, auquel sont fixés trois amortisseurs 20, 21. La traction continuant produit aussi la remontée du panneau intermédiaire 14.

La traction continuant encore, comme illustré aussi sur la figure 5 puis sur la figure 4, des langues 13 formant butée, prévues latéralement sur le côté distal du panneau distal 9, viennent appuyer sur les tétons 5 des pièces 2 multifonctionnelles, provoquant le pivotement des branches distales des compas 1 et le déblocage des compas 1 ainsi que le début de repliement des compas 1.

La traction continuant encore, les panneaux abandonnent leur position verticale.

La traction se poursuivant, comme illustré aussi sur la figure 3, les saillies de blocage 6, entrainées par le pivotement des pièces 2 multifonctionnelles (dans le sens horaire sur la figure 3), passent sous le téton 11 pour empêcher la descente du panneau distal 9 et en conséquence du panneau intermédiaire 14.

Les panneaux continuent à pivoter pour progressivement prendre une position environ horizontale en vue de se replier dans le coffrage comme représenté à la figure 7.

La figure 7 illustre aussi le possible montage latéral d'amortisseurs 22 freinant le pivotement du panneau proximal 8 par rapport à une cabine d'ascenseur et dans le cas présent par rapport au coffrage 7. Une élingue de tarction 23 est fixée à une extrémité distale du compas au niveau de l'axe de rotation 12 et à l'autre extrémité au coffrage 7 par l'intermédiaire d'une pièce d'attache 24 du vérin amortisseur 22 au coffrage 7. L'élingue est renvoyée par un mouflage 26 et une poulie de renvoi 25.

Dans un autre mode de réalisation, on n'a pas installé de câble de traction et le repliement des panneaux est réalisé manuellement.

## Revendications

1. Un procédé de déploiement d'un chasse pieds pour ascenseur comprenant deux, trois ou quatre panneaux télescopiques coulissants (8, 9, 14) dont un panneau proximal (8) et un panneau distal (9), le panneau proximal (8) étant fixé pivotant sous une cabine d'ascenseur et étant solidairement muni d'un compas (1) limitant le pivotement pour que les panneaux télescopiques coulissants (8, 9, 14) soient environ verticaux lorsque le compas (1) est déployé, le panneau distal (9) en position déployée étant éloigné de la cabine d'ascenseur, et les panneaux (8, 9, 14) étant initialement placés environ parallèlement au plancher de la cabine d'ascenseur et verrouillés en cette position, dans lequel
- on déverrouille les panneaux (8, 9, 14), ce qui provoque leur pivotement vers une position verticale et l'ouverture du compas (1),
- le compas (1) étant muni d'une pièce multifonctionnelle (2) prévue vers l'extrémité distale du compas (1), ladite pièce multifonctionnelle (2) comprenant deux saillies, l'une de repliement (5) et l'autre de blocage (6), dirigées vers l'intérieur des plaques, la saillie de blocage (6) bloquant initialement le déploiement du panneau distal (9),
- l'ouverture du compas (1) produisant la rotation de la pièce multifonctionnelle (2) et de la saillie de blocage (6) et en conséquence le déblocage d'un élément du panneau distal (9), autorisant ainsi le déploiement environ vertical dudit panneau distal (9) et en conséquence du ou des panneaux intermédiaires (14) optionnels,
- et dans lequel le panneau distal (9) entraine vers le bas le ou les panneaux intermédiaires (14) optionnels.

2. Un procédé selon la revendication 1, **caractérisé en ce que** les saillies (5,6) sont longitudinalement décalées l'une par rapport à l'autre vis-à-vis du compas (1).

3. Un procédé selon la revendication 1 ou 2, **caractérisé en ce que** le chasse pieds comprend trois panneaux télescopiques (8, 9, 14) coulissants.

4. Un procédé selon l'une des revendications 1 à 3, **caractérisé en ce qu'**en outre on replie le chasse pieds pour ascenseur.

5. Un procédé selon l'une des revendications 1 à 4, **caractérisé en ce que** le panneau distal (9) ou un panneau intermédiaire (14) appuie sur la saillie de blocage du compas pour le bloquer en position ouverte.

6. Un procédé selon la revendication 4 ou 5, **caractérisé en ce que** pour replier le chasse pieds
- on provoque la remontée du panneau distal (9),
- une partie du panneau distal (9) venant alors appuyer sur la saillie de repliement (5) de la pièce multifonctionnelle ce qui provoque son pivotement et en conséquence le début de fermeture du compas (1), ce qui autorise le pivotement vertical des panneaux (8, 9, 14),
- la saillie de blocage (6) de la pièce multifonctionnelle pivotant également et venant bloquer le panneau distal (9) en position fermée.
- on provoque le pivotement des panneaux (8, 9, 14) pour les replier en position environ horizontale.

7. Un procédé selon l'une des revendications 1 à 6 , **caractérisé en ce que** l'on ralentit une ouverture en basculement des panneaux en prévoyant un amortisseur (22) coopérant avec une élingue (23) de traction solidaire du panneau proximal (8).

8. Un chasse pieds comprenant deux, trois ou quatre panneaux télescopiques coulissants (8, 9, 14) dont un panneau proximal (8) et un panneau distal (9), le panneau proximal (8) étant en position déployée celui qui est le plus proche du palier d'ascenseur et étant prévu pivotant sous une cabine d'ascenseur et étant aussi solidairement muni d'un compas (1) limitant le pivotement des panneaux télescopiques coulissants pour que lesdits panneaux télescopiques coulissants (8, 9, 14) soient environ verticaux en position déployée, le panneau distal (9) étant en position déployée celui qui est le plus éloigné du palier d'ascenseur, et les panneaux étant initialement placés environ parallèlement au plancher de la cabine d'ascenseur et verrouillés en cette position, **caractérisé en ce que** le compas (1) est muni d'une pièce multifonctionnelle (2) solidairement prévue vers l'extrémité distale du compas (1), ladite pièce multifonctionnelle (2) comprenant deux saillies (5,6) dirigées vers l'intérieur des plaques, les saillies (5,6) étant longitudinalement décalées vis-à-vis du compas (1), le panneau distal (9) comprenant un organe (11) coopérant avec la saillie de blocage (6) bloquant le panneau distal (9) avant déploiement et après repliement lorsque le panneau distal (9) arrive en butée, le panneau distal (9) comprenant aussi une langue (13) formant butée coopérant avec la saillie de repliement (5) de la pièce multifonctionnelle (2) pour la pousser en fin de course de repliement dudit panneau distal (9) et provoquer le déblocage du compas (1) et son début de fermeture.

9. Un chasse pieds selon la revendication 8 , **caractérisé en ce qu'**il comprend un coffrage (7) de rangement des panneaux télescopiques coulissants (8, 9, 14) et **en ce que** chacune des extrémités du compas (1) est montée sur un pivot (12), du côté distal au panneau proximal (8), du côté proximal à une cabine d'ascenseur ou à un coffrage (7) de rangement des panneaux télescopiques coulissants (8, 9, 14).

10. Un chasse pieds selon la revendication 8 ou 9 , **caractérisé en ce qu'**il comprend un amortisseur (22) coopérant avec une élingue (23) de traction solidaire du panneau proximal (8) pour ralentir l'ouverture en basculement des panneaux télescopiques coulissants (8, 9, 14).

11. Un chasse pieds selon l'une des revendications 8 à 10, **caractérisé en ce qu'**il comprend un système de verrouillage en position repliée associé à un contact électrique signalant ladite position repliée.

12. Un chasse pieds selon l'une des revendications 8 à 11, **caractérisé en ce qu'**il comprend un bras articulé associé à un ou plusieurs contacts signalant la position déployée dudit chasse pieds, ledit un bras articulé étant d'un côté solidaire du panneau proximal (8) et de l'autre du panneau distal (9).

## Claims

1. Method of deploying a toe guard for a lift comprising two, three or four sliding telescopic panels (8, 9, 14), including a proximal panel (8) and a distal panel (9), the proximal panel (8) being secured in a pivoting arrangement underneath a lift cabin and being integrally equipped with a link arm (1) limiting the pivoting movement so that the sliding telescopic panels (8, 9, 14) are approximately vertical when the link arm (1) is deployed, the distal panel (9) being spaced apart from the lift cabin in the deployed position, and the panels (8, 9, 14) being initially placed approximately parallel with the floor of the lift cabin and locked in this position, whereby
- the panels (8, 9, 14) are unlocked, causing them to pivot towards a vertical position and the link arm (1) to open,
- the link arm (1) being equipped with a multi-functional piece (2) disposed towards the distal end of the link arm (1), said multi-functional piece (2) having two projections, one of which is for folding open (5) and the other providing a blocking action (6), directed towards the interior of the panels, the blocking projection (6) initially blocking deployment of the distal panel (9),
the opening movement of the link arm (1) causing the multi-functional piece (2) and the blocking projection (6) to rotate, thereby unblocking an element of the distal panel (9), thus enabling said distal panel (9) and hence the optional intermediate panel or panels (14) to be deployed to an approximately vertical position,
- and whereby the distal panel (9) drives the optional intermediate panel or panels (14) downwards.

2. Method as claimed in claim 1, **characterised in that** the projections (5, 6) are longitudinally offset from one another relative to the link arm (1).

3. Method as claimed in claim 1 or 2, **characterised in that** the toe guard comprises three sliding telescopic panels (8, 9, 14).

4. Method as claimed in one of claims 1 to 3, **characterised in that** the toe guard for the lift is also folded open.

5. Method as claimed in one of claims 1 to 4, **characterised in that** the distal panel (9) or an intermediate panel (14) is supported on the blocking projection of the link arm in order to block it in the open position.

6. Method as claimed in claim 4 or 5, **characterised in that**, in order to fold the toe guard open,
- the distal panel (9) is raised,
- a part of the distal panel (9) then moves so that it is supported on the folding projection (5) of the multi-functional piece, which causes it to pivot, thus initiating closure of the link arm (1), which allows the panels (8, 9, 14) to pivot to the vertical position,
- the blocking projection (6) of the multi-functional piece also pivoting and moving so that it blocks the distal panel (9) in the closed position,
- the panels (8, 9, 14) are pivoted in order to fold them open into an approximately horizontal position.

7. Method as claimed in one of claims 1 to 6, **characterised in that** a pivoting-open movement of the panels is slowed down by providing a shock absorber (22) co-operating with a traction sling 23 of the proximal panel (8).

8. Toe guard comprising two, three or four sliding telescopic panels (8, 9, 14), including a proximal panel (8) and a distal panel (9), the proximal panel (8) being the one that is closest to the lift landing in the deployed position and being disposed in a pivoting arrangement underneath a lift cabin and being integrally equipped with a link arm (1) limiting the pivoting movement of the sliding telescopic panels so that said sliding telescopic panels (8, 9, 14) are approximately vertical in the deployed position, the distal panel (9) being the one farthest away from the lift landing in the deployed position, and the panels initially being placed approximately parallel with the floor of the lift cabin and locked in this position, **characterised in that** the link arm (1) is equipped with a multi-functional piece (2) disposed towards the distal end of the link arm (1), said multi-functional piece (2) having two projections (5, 6) directed towards the interior of the panels, the projections (5, 6) being longitudinally offset relative to the link arm (1), the distal panel (9) having an element (11) co-operating with the blocking projection (6) blocking the distal panel (9) prior to deployment and after folding open when the distal panel (9) moves into abutment, the distal panel (9) also having a lug (13) acting as a stop co-operating with the folding projection (5) of the multi-functional piece (2) in order to push said distal panel (9) at the end of its travel, causing the link arm (1) to be unblocked and initiate its closure.

9. Toe guard as claimed in claim 8, **characterised in that** it comprises a casing (7) for accommodating the sliding telescopic panels (8, 9, 14) and **in that** each of the ends of the link arm (1) is mounted on a pivot (12), at the distal end linked to the proximal panel (8), at the proximal end linked to a lift cabin or a casing (7) for accommodating the sliding telescopic panels (8, 9, 14).

10. Toe guard as claimed in claim 8 or 9, **characterised in that** it has a shock absorber (22) co-operating with a traction sling (23) connected to the proximal panel (8) in order to slow down the pivoting-open movement of the sliding telescopic panels (8, 9, 14).

11. Toe guard as claimed in one of claims 8 to 10, **characterised in that** it has a system providing a locking action in the folded position operated in conjunction with an electrical contact signalling said folded position.

12. Toe guard as claimed in one of claims 8 to 11, **characterised in that** it has an articulated arm operated in conjunction with one or more contacts signalling the deployed position of said toe guard, said one articulated arm being linked to the proximal panel (8) on the one hand and to the distal panel (9) on the other hand.

## Patentansprüche

1. Verfahren zum Ausfahren einer Fahrkorbschürze, die zwei, drei oder vier teleskopische Gleitpaneele (8,9,14) aufweist, davon ein proximales Paneel (8) und ein distales Paneel (9), wobei das proximale Paneel (8) drehbar unterhalb einer Fahrkorbkabine angebracht ist und mit einem Halteschenkel (1) fest verbunden ist, der die Drehung begrenzt, so dass die teleskopischen Gleitpaneele (8,9,14) ungefähr vertikal sind, wenn der Halteschenkel (1) ausgefahren ist, wobei das distale Paneel (9) in der ausgefahrenen Position von der Fahrkorbkabine weggerückt ist und die Paneele (8,9,14) anfänglich ungefähr parallel zum Boden der Fahrkorbkabine angeordnet sind und in dieser Position verriegelt sind, wobei in dem Verfahren
- die Paneele (8,9,14) entriegelt werden, was ihre Drehung in eine vertikale Position und die Öffnung des Halteschenkels (1) auslöst,
- der Halteschenkel (1) mit einem ungefähr am distalen Ende des Halteschenkels (1) angeordneten multifunktionalen Stück (2) ausgestattet ist, wobei das multifunktionale Stück (2) zwei Vorsprünge aufweist, nämlich einen Einfahrvorsprung (5) und einen Blockierungsvorsprung (6), die von Platten aus einwärts gerichtet sind, wobei der Blockierungsvorsprung (6) anfänglich das Ausfahren des distalen Paneels (9) blockiert,
- das Öffnen des Halteschenkels (1) die Drehung des multifunktionalen Stücks (2) und des Blockierungsvorsprungs (6) und folglich das Entblocken eines Elements des distalen Paneels (9) bewirkt und somit das ungefähr vertikale Ausfahren des distalen Paneels (9) und folglich des oder der optionalen Zwischenpaneele (14) erlaubt,
- und das distale Paneel (9) das oder die optionalen Zwischenpaneele (14) nach unten mitnimmt.

2. Verfahren nach Anspruch 1, **dadurch gekennzeichnet, dass** die Vorsprünge (5,6) in Längsrichtung des Halteschenkels (1) voneinander beabstandet angeordnet sind.

3. Verfahren nach Anspruch 1 oder 2, **dadurch gekennzeichnet, dass** die Fahrkorbschürze drei teleskopische Gleitpaneele (8,9,14) aufweist.

4. Verfahren nach einem der Ansprüche 1 bis 3, **dadurch gekennzeichnet, dass** ferner die Fahrkorbschürze eingefahren wird.

5. Verfahren nach einem der Ansprüche 1 bis 4, **dadurch gekennzeichnet, dass** das distale Paneel (9) oder ein Zwischenpaneel (14) an dem Blockierungsvorsprung des Halteschenkels anliegt, um ihn in geöffneter Position zu blockieren.

6. Verfahren nach Anspruch 4 oder 5, **dadurch gekennzeichnet, dass** zum Einfahren der Fahrkorbschürze
- das Anheben des distalen Paneels (9) ausgelöst wird,
- ein Teil des distalen Paneels (9) dann an dem Einfahrvorsprung (5) des multifunktionalen Stücks zur Anlage kommt, was dessen Drehung und folglich den Beginn des Schließens des Halteschenkels (1) bewirkt, was das vertikale Drehen der Paneele (8,9,14) erlaubt,
- sich der Blockierungsvorsprung (6) des multifunktionalen Stücks ebenfalls dreht und das distale Paneel (9) in geschlossener Position blockiert,
- das Drehen der Paneele (8,9,14) ausgelöst wird, um sie in ungefähr horizontaler Position einzufahren.

7. Verfahren nach einem der Ansprüche 1 bis 6, **dadurch gekennzeichnet, dass** ein Aufklappen der Paneele durch Bereitstellen einer Dämpfungsvorrichtung (22) verlangsamt wird, die mit einem mit dem proximalen Paneel (8) fest verbundenen Zugseil (23) zusammenwirkt.

8. Fahrkorbschürze mit zwei, drei oder vier teleskopischen Gleitpaneelen (8,9,14), davon ein proximales Paneel (8) und ein distales Paneel (9), wobei das proximale Paneel (8) in der ausgefahrenen Position dasjenige ist, das am nächsten zum Fahrkorblager ist und drehbar unterhalb einer Fahrkorbkabine angeordnet ist und außerdem mit einem Halteschenkel (1) fest verbunden ist, der die Drehung der teleskopischen Gleitpaneele begrenzt, so dass die teleskopischen Gleitpaneele (8,9,14) in der ausgefahrenen Position ungefähr vertikal sind, wobei das distale Paneel (9) in der ausgefahrenen Position dasjenige ist, das am weitesten entfernt vom Fahrkorb angeordnet ist und die Paneele anfänglich ungefähr parallel zum Boden der Fahrkorbkabine angeordnet und in dieser Position verriegelt sind, **dadurch gekennzeichnet, dass** der Halteschenkel (1) mit einem multifunktionalen Stück (2) ausgestattet ist, das ungefähr am distalen Ende des Halteschenkels (1) fest verbunden angeordnet ist, wobei das multifunktionale Stück (2) zwei Vorsprünge (5,6) aufweist, die von den Platten aus einwärts gerichtet sind, wobei die Vorsprünge (5,6) in Längsrichtung des Halteschenkels (1) beabstandet angeordnet sind, wobei das distale Paneel (9) ein Element (11) aufweist, das mit dem Blockierungsvorsprung (6), der das distale Paneel (9) vor dem Ausfahren und nach dem Einfahren blockiert, zusammenwirkt, wenn das distale Paneel (9) zum Anschlag kommt, wobei das distale Paneel (9) außerdem eine einen Anschlag bildende Zunge (13) aufweist, die mit dem Einfahrvorsprung (5) des multifunktionalen Stücks (2) zusammenwirkt, um ihn am Ende des Einfahrens des distalen Paneels (9) zu stoßen und das Entblocken des Halteschenkels (1) und den Beginn seines Schließens auszulösen.

9. Fahrkorbschürze nach Anspruch 8, **dadurch gekennzeichnet, dass** sie ein Gehäuse (7) zur Aufnahme der teleskopischen Gleitpaneele (8,9,14) aufweist, und dadurch, dass jedes Ende des Halteschenkels (1) über einen Drehzapfen (12) distalerseits an dem proximalen Paneel (8), proximalerseits an einer Fahrkorbkabine oder einem Aufnahmegehäuse (7) der teleskopischen Gleitpaneele (8,9,14) angebracht ist.

10. Fahrkorbschürze nach Anspruch 8 oder 9, **dadurch gekennzeichnet, dass** sie eine Dämpfungsvorrichtung (22) aufweist, die mit einem mit dem proximalen Paneel (8) fest verbundenen Zugseil (23) zusammenwirkt, um das Aufklappen der teleskopischen Gleitpaneele (8,9,14) zu verlangsamen.

11. Fahrkorbschürze nach einem der Ansprüche 8 bis 10, **dadurch gekennzeichnet, dass** sie ein Verriegelungssystem zum Verriegeln in der eingefahrenen Position aufweist, das mit einem elektrischen Kontakt in Verbindung steht, der die eingefahrene Position signalisiert.

12. Fahrkorbschürze nach einem der Ansprüche 8 bis 11, **dadurch gekennzeichnet, dass** sie einen Gelenkarm aufweist, der mit einem oder mehreren die ausgefahrene Position der Fahrkorbschürze signalisierenden Kontakten in Verbindung steht, wobei der Gelenkarm einerseits mit dem proximalen Paneel (8) und andererseits mit dem distalen Paneel (9) fest verbunden ist.
